# FASCICULE DE BREVET EUROPEEN

(11) **EP 2 198 096 B1**
(45) Date de publication et mention de la délivrance du brevet: **12.10.2011**
(21) Numéro de dépôt: 08806183.3
(22) Date de dépôt: 07.07.2008
(51) Int. Cl.: E04B 1/82

(54) **Dispositif de réduction de pollutions sonores et installation comportant ce dispositif**
Vorrichtung zur Verringerung von Lärmbelästigung und Einrichtung mit solch einer Vorrichtung
Device for reducing noise pollution and equipment including such device

(30) Priorité: 02.08.2007 FR 0705648
(43) Date de publication de la demande: 23.06.2010
(73) Titulaire: Ae2s, 69960 Corbas (FR)
(72) Inventeur: BASTION, Bernard, F-01150 Blyes (FR); BENARROUS, Edmond, F-69210 Lentilly (FR)
(74) Mandataire: Palix, Stéphane
(86) Numéro de dépôt international: PCT/FR2008/051271
(87) Numéro de publication internationale: WO 2009/019363

(56) Documents cités:
- DE-A1- 19 901 607
- FR-A- 2 836 497

## Description

### DOMAINE DE L'INVENTION

La présente invention concerne un dispositif de réduction de pollutions sonores et une installation comportant au moins un exemplaire de ce dispositif.

Les pollutions sonores ne sont pas uniquement constituées des bruits indésirables dont il est souhaitable d'atténuer le volume sonore, en particulier lorsqu'il n'est pas possible d'éteindre ce qui les génère. Les pollutions sonores comprennent tout ce qui nuit à l'audibilité d'un message sonore. Par exemple, une partie d'un signal sonore émis dans une pièce est réfléchie vers l'intérieur par les parois de cette pièce, où elle s'ajoute au signal sonore d'origine et en dégrade l'intelligibilité.

Pour mémoire, on rappelle que l'énergie d'une onde sonore rencontrant une paroi est pour partie réfléchie par cette paroi, pour partie transmise à travers la paroi et pour partie absorbée dans la paroi, c'est-à-dire dissipé par friction, en chaleur.

### TECHNIQUES ANTERIEURES

L'emploi de murs ou d'écrans anti-bruit pour protéger l'environnement d'une source sonore est désormais courant. Par exemple, on trouve de tels murs anti-bruit le long de portions de voies de circulation et autour d'installations bruyantes. Les murs anti-bruit actuels sont généralement conçus pour principalement réfléchir les ondes sonores, si bien que la réduction des nuisances sonores d'un côté d'un mur anti-bruit se traduit généralement par un accroissement de ces nuisances du côté où se trouve la source du bruit.

Par ailleurs, il est connu d'améliorer le confort acoustique d'espaces au moyen de panneaux acoustiques recouvrant au moins localement les parois délimitant ces espaces, qui peuvent notamment être des salles de cinéma, des chambres, des studios d'enregistrement et des salles de réunion. Les panneaux acoustiques employés comprennent généralement une ou plusieurs épaisseurs d'un matériau poreux, qui peut par exemple présenter la forme d'une couche de fibres liées et dans lequel les ondes sonores de moyenne et de haute fréquence sont bien atténuées par absorption. De tels panneaux ne permettent toutefois pas d'atténuer de manière satisfaisante des sons dans les basses fréquences, sauf à présenter une épaisseur très importante, de l'ordre de plus d'un mètre, ce qui est rédhibitoire dans nombre d'applications.

Dans le document FR-2 836 497, il est proposé une solution contre les ondes sonores dans les basses fréquences. Dans cette solution, des panneaux acoustiques sont disposés devant une paroi à laquelle ils sont reliés de manière à être supportés élastiquement. A cet effet, des dispositifs de support spécifiques sont disposés entre les panneaux acoustiques et la paroi. Chacun d'eux comprend un organe élastique par lequel une partie du poids du panneau acoustique est transmis à la paroi. Cet organe élastique doit donc être dimensionné de manière à pouvoir supporter une partie du poids d'un panneau acoustique. Cela conduit à choisir une raideur élevée de l'organe élastique, qui ne permet pas d'obtenir une atténuation satisfaisante des ondes sonores dans les basses fréquences.

### EXPOSE DE L'INVENTION

L'invention a au moins pour but d'améliorer la réduction de pollutions sonores, notamment dans les basses fréquences.

Selon l'invention, ce but est atteint grâce à un dispositif de réduction de pollutions sonores, comprenant un panneau acoustique et au moins un organe de support de ce panneau de manière élastique, cet organe de support comportant des premiers et deuxièmes moyens de montage pour son installation entre un support et le panneau acoustique, ainsi qu'une partie ressort située entre les premiers et deuxièmes moyens de montage. Le dispositif de réduction de pollutions sonores est caractérisé en ce que ledit organe de support comporte une patte dont une extrémité est reliée aux deuxièmes moyens de montage et qui, à distance de cette extrémité, porte les premiers moyens de montage de telle manière qu'un déplacement du panneau acoustique perpendiculairement à ses faces principales soit autorisé par une déformation élastique de la partie ressort dans le sens d'un basculement de la patte par rapport aux deuxièmes moyens de montage.

Lors de vibrations horizontales du panneau acoustique, la patte de l'organe de support ou de chaque organe de support agit à la manière d'un bras de levier faisant travailler la partie ressort de cet organe de support en torsion, autour d'au moins un axe par rapport auquel le moment du poids du panneau acoustique est faible, voire nul. De ce fait, la raideur de la partie ressort peut être dimensionnée en tenant principalement compte de considérations acoustiques, et non de la charge que l'organe de support est destiné à porter. Plus précisément, cette raideur peut être suffisamment faible pour que le panneau acoustique puisse aisément vibrer horizontalement, en particulier perpendiculairement à ses faces principales, bien qu'étant correctement supporté verticalement.

En outre, la patte de l'organe de support augmente le couple qu'une force horizontale agissant sur le panneau produit sur la partie ressort de cet organe de support.

D'autres caractéristiques avantageuses de ce dispositif de réduction de pollutions sonores peuvent être que :
- la partie ressort comprend un ressort hélicoïdal reliant la patte aux deuxièmes moyens de montage ;
- le ressort comprend plusieurs spires non jointives ;
- ladite patte est sensiblement orthogonale à un axe du ressort ;
- l'organe de support comprend un fil métallique mis en forme de manière à comprendre au moins deux portions se prolongeant mutuellement, à savoir une portion formant ledit ressort et une portion formant ladite patte ;
- le fil métallique de l'organe de support comporte une portion limitant ledit basculement de la patte au moins dans un sens, en formant une butée pour cette patte ;
- lesdits premiers moyens de montage sont prévus pour former une liaison autorisant un pivotement autour d'un axe de pivotement sensiblement parallèle au panneau acoustique ;
- lesdits premiers moyens de montage comportent un crochet recourbé autour dudit axe de pivotement ;
- lesdits deuxièmes moyens de montage sont prévus pour former une liaison sans possibilité de basculement de l'organe de support autour d'un axe parallèle audit axe de pivotement ;
- lesdits deuxièmes moyens de montage comportent une boucle rigide délimitant un passage pour un organe de serrage de cette boucle contre une surface.

L'invention a également pour objet une installation comportant un support, caractérisée en ce qu'elle comporte un dispositif tel que défini ci-dessus, dont le panneau acoustique est monté sur le support de manière à être sensiblement vertical, par l'intermédiaire notamment d'au moins un exemplaire de l'organe de support.

D'autres caractéristiques avantageuses de cette installation peuvent être que :
- une face principale du panneau acoustique est tournée vers une paroi du support et séparée de cette paroi par une lame d'air ;
- les premiers moyens de montage se trouvent à une extrémité inférieure de ladite patte de manière que cette patte soit essentiellement sollicitée longitudinalement par le poids du panneau acoustique ;
- le ressort comporte un axe sensiblement horizontal ;
- la déformation élastique autorisant un déplacement du panneau acoustique perpendiculairement à ses faces principales s'effectue dans le sens d'une rotation de première et deuxième extrémités du ressort l'une par rapport à l'autre, autour d'un axe de ce ressort ;
- un déplacement du panneau acoustique parallèlement à ses faces principales est autorisé par une déformation élastique de la partie ressort dans le sens d'un basculement de la patte par rapport aux deuxièmes moyens de montage.

### BREVE DESCRIPTION DES FIGURES

L'invention sera bien comprise à la lecture de la description qui va suivre, donnée uniquement à titre d'exemple et faite en se référant aux dessins annexés, parmi lesquels :
- la figure 1 est une vue de face d'un premier mode de réalisation d'un dispositif conforme à l'invention et prévu pour réduire des pollutions sonores ;
- la figure 2 est une vue en perspective d'un organe de support dont trois exemplaires font partie du dispositif de la figure 1 ;
- la figure 3 est une vue de face de l'organe de support de la figure 2 ;
- la figure 4 est une vue partielle, en coupe selon la ligne IV-IV de la figure 1 ;
- la figure 5 est un plan schématique de locaux d'expérimentation du dispositif des figures 1 et 4 ;
- la figure 5A est une représentation graphique du niveau sonore mesuré dans la pièce référencée 21 à la figure 5, en fonction de la fréquence, à la fois dans le cas où cette pièce 21 est équipée de quatre exemplaires du dispositif des figures 1 et 4, c'est-à-dire dans la configuration de la figure 5 (courbe A21), et dans le cas où ces quatre exemplaires sont absents (courbe S21) ;
- la figure 5B est une représentation graphique du niveau sonore mesuré dans la pièce référencée 22 à la figure 5, en fonction de la fréquence, à la fois dans le cas où la pièce 21 est équipée de quatre exemplaires du dispositif des figures 1 et 4, c'est-à-dire dans la configuration de la figure 5 (courbe A22), et dans le cas où ces quatre exemplaires sont absents (courbe S22) ;
- la figure 6 est une vue de face, avec arrachement, d'un dispositif de réduction de pollutions sonores selon un deuxième mode de réalisation de l'invention ; et
- la figure 7 est une vue latérale d'un organe de support dont quatre exemplaires font partie du dispositif de la figure 6
- la figure 8 est une vue en perspective d'une portion de salle dont un mur porte deux rangée horizontales et attenantes de plusieurs dispositif de réduction de pollutions sonores selon un troisième mode de réalisation de l'invention ;
- la figure 9 est une coupe transversale, selon le plan IX de la figure 8, et représente une bordure d'un panneau constitutif d'un des dispositifs de réduction des pollutions sonores de la figure 8 ;
- la figure 10 est une vue en perspective d'un système de montage constitutif de l'un des dispositifs de réduction de pollutions sonores de la figure 8 ;
- la figure 11 est une vue en perspective d'un organe de support constitutif du système de montage de la figure 10 ;
- la figure 12 est une vue de face d'un système de montage constitutif de deux dispositifs attenants de réduction de pollutions sonores de la figure 8 ;
- la figure 13 est une vue qui est analogue à la figure 12, qui représente le même système de montage que cette figure 12 et qui illustre une étape de son installation.

### MANIERES POSSIBLES DE REALISER L'INVENTION

Sur la figure 1 est représenté un panneau acoustique 1 supporté de manière sensiblement verticale, devant une paroi 2, par trois organes 3 identiques avec lesquels ce panneau acoustique 1 forme un dispositif 4 de réduction de pollutions sonores.

Les organes 3 sont simples et peu coûteux à fabriquer. L'un d'eux est représenté seul aux figures 2 et 3. Il est réalisé à partir d'un fil de métal à ressort, qui est conformé de manière à comporter quatre portions se prolongeant l'une l'autre, à savoir une portion formant une patte 5 de montage de l'organe 3 sur la paroi 2, une portion formant un ressort hélicoïdal 6, une portion formant une patte de suspension 7 et une portion formant un crochet 8 d'accrochage du panneau 1 par un bord. Le ressort 6 relie la patte 5 à une extrémité 7A de la patte de suspension 7, dont l'autre extrémité 7B est pourvue du crochet 8.

A distance du ressort 6, la patte 5 comporte une boucle fermée 9, qui délimite un passage 10 pour la tige d'un organe de fixation tel que la vis référencée 11 à la figure 4.

La patte de suspension 7 est oblique, c'est-à-dire inclinée par rapport à la verticale et l'horizontale. Cette patte 7 et le crochet 8 s'étendent selon un plan vertical P, qui est sensiblement perpendiculaire à un axe X₁-X'₁ du ressort 6. Le crochet 8 se recourbe autour d'un axe X₂-X'₂ sensiblement parallèle à cet axe X₁-X'₁.

La patte de suspension 7 est décalée angulairement de la patte 5, autour d'un axe parallèle à l'axe X₁-X'₁, d'un angle qui est référencé α à la figure 4 et qui est inférieur à 45°.

La patte de suspension 7 peut être basculée par rapport à la patte 5, dans le plan P, vers le bas et vers le haut, c'est-à-dire dans le sens d'une augmentation ou d'une réduction de l'angle α, moyennant une déformation élastique du ressort 6, ce que symbolisent les flèches opposées F₁ à la figure 2. Cette déformation s'effectue dans le sens d'une rotation des deux extrémités opposées du ressort 6 l'une par rapport à l'autre, autour de l'axe X₁-X'₁.

Comme ses spires sont non jointives, le ressort 6 peut également se déformer aisément dans le sens d'un déplacement angulaire de ses deux extrémités l'une par rapport à l'autre autour d'un axe orthogonal à l'axe X₁-X'₁. Cela autorise un basculement latéral F₂ de la patte de suspension 7 à l'écart du plan vertical P, dans un plan parallèle à l'axe X₁-X'₁, par rapport à la patte 5.

Ainsi qu'on peut le voir à la figure 4, le panneau acoustique 1 comporte deux couches poreuses et fibreuses, à savoir une couche 12 de composite à fibres de verre unies par un liant et une couche 13 de ouate recouvrant une face principale de la couche 12.

Les organes 3 du dispositif 4 se répartissent en un organe supérieur et deux organes inférieurs, dont un est visible à la figure 4. Chaque organe 3 est fixé rigidement à la paroi 2, sans possibilité de basculement, par une vis 11 dont la tête serre sa boucle 9 contre cette paroi 2.

Le panneau 1 est supporté par les organes 3 inférieurs, sur les crochets 8 desquels repose un bord inférieur de la couche 12. Un bord supérieur de cette couche 12 est accroché au crochet 8 de l'organe 3 supérieur, qui est retourné à cet effet, par rapport aux organes 3 inférieurs. Les axes X₁-X'₁ des ressorts 6 sont sensiblement horizontaux et parallèles au panneau 1 et à la paroi 2. Il en est de même des axes X₂-X'₂. La face principale arrière 14A du panneau 1 est tournée vers la paroi 2, dont elle est séparée par une lame d'air 15.

On déduit de ce qui précède qu'il est aisé et rapide d'installer un dispositif 4.

Grâce à l'inclinaison importante des pattes 7 des organes 3 inférieurs de telle manière que leurs crochets 8 soient plus bas que leurs ressorts 6, le moment du poids du panneau 1 par rapport aux axes X₁-X'₁ de ces ressorts 6 est faible. Le poids du panneau 1 peut donc n'intervenir que dans une faible mesure dans le dimensionnement des ressorts 6, dont la raideur peut être faible, afin de faciliter des vibrations horizontales du panneau 1.

Le panneau 1 peut vibrer perpendiculaire à ses faces principales 14A et 14B, ce qu'illustre la figure 4 où la flèche D symbolise un déplacement du panneau 1 vers la paroi 2. Ce déplacement D s'accompagne d'un basculement B de chaque patte 7 vers la paroi 2, autour d'un axe X₁-X'₁, et d'un pivotement R du panneau 1 par rapport à chaque patte 7, dans chaque crochet 8, autour de chaque axe X₂-X'₂. Lorsqu'il vibre perpendiculairement à ses faces principales 14A et 14B, le panneau 1 se déplace également dans la direction opposée à celle de la flèche D, lors de quoi le dispositif 4 se comporte de la même manière que décrit ci-dessus, mais dans le sens inverse.

Le panneau 1 peut également vibrer parallèlement à ses faces principales 14A et 14B, dans la direction de la double flèche V de la figure 1, grâce à l'aptitude des pattes 7 à basculer latéralement.

Des tests ont été conduits dans les locaux représentés à la figure 5, où chaque référence 20 désigne une huisserie recevant une fenêtre ou une porte. Ces locaux comprennent deux pièces mitoyennes 21 et 22, séparées l'une de l'autre par une cloison commune 23. Une source sonore 24 est disposée dans la pièce 21, dont une paroi 25 est pourvue d'une première paire de dispositifs 4. La cloison 23 porte une deuxième paire de dispositifs 4, placés dans la pièce 21, en regard de la première paire de dispositifs 4. Les panneaux 1 des dispositifs 4 présents dans la pièce 21 couvrent ensemble une surface d'environ 2,25 m², soit 19 % de la surface totale de l'enveloppe délimitant le volume intérieur de la pièce 21.

Des mesures ont été effectuées simultanément dans la pièce 21 et dans la pièce 22, au moyen d'un microphone 26 placé entre les deux paires de dispositifs 4 et d'un microphone 27 disposé dans la pièce 22, à proximité de la cloison 23. Les mêmes mesures, pour un même son produit par la source sonore 24, ont été effectuées en l'absence des dispositifs 4 dans la pièce 21 et également dans le cas où chacun de ces dispositifs 4 est remplacé par un panneau 1 fixé par des entretoises présentant la forme de blocs de mousse.

Les résultats des tests effectués dans les conditions présentées ci-dessus sont regroupés dans le tableau suivant :

| | niveau de bruit (dB) | | temps de réverbération (s) (dans la pièce 21) | indice de clarté (%) (dans la pièce 21) |
|---|---|---|---|---|
| | dans la pièce 22 | dans la pièce 21 | | |
| *sans aucun dispositif 4, ni panneau 1* | 60,6 | 94,6 | 0,445 | 81,1 |
| *avec quatre dispositifs 4, dans la configuration de la* *figure 5* | 57,7 | 91 | 0,180 | 98,6 |
| *avec quatre panneaux 1 fixés par l'intermédiaire de calles en mousse, à la place des quatre dispositifs 4* | 59,4 | 91,7 | 0,200 | 97,8 |

Il ressort du contenu de ce tableau que les dispositifs 4 réduisent le volume sonore à la fois dans la pièce 21 et dans la pièce 22. La réduction du bruit dans les deux pièces 21 et 22 est le fait d'une absorption efficace d'une grande partie de l'énergie des ondes sonores par les dispositifs 4. On a constaté que cette absorption s'effectue aussi bien dans les basses fréquences que dans les moyennes et hautes fréquences, ce qu'illustrent une comparaison des courbes de la figure 5A et une comparaison des courbes de la figure 5B.

Sur la figure 5A, la courbe A21 a été tracée à partir des mesures du niveau sonore dans la pièce 21 équipée des quatre dispositifs 4 disposés selon la configuration de la figure 5, tandis que la courbe S21 a été tracée à partir des mesures du niveau sonore dans cette même pièce 21 en l'absence des dispositifs 4 ou de tout autre panneau acoustique. Sur la figure 5B, la courbe A22 a été tracée à partir des mesures du niveau sonore dans la pièce 22 en présence des quatre dispositifs 4 disposés dans la pièce 21, selon la configuration de la figure 5, tandis que la courbe S22 a été tracée à partir des mesures du niveau sonore dans cette même pièce 22 en l'absence des dispositifs 4 ou de tout autre panneau acoustique dans la pièce 21. Bien entendu, la source sonore 24 produisait le même son lorsque les mesures utilisées pour tracer les courbes A21 et A22 ont été effectuées simultanément et lorsque les mesures utilisées pour tracer les courbes S21 et S22 ont été effectuées simultanément.

Par ailleurs, une comparaison des temps de réverbération obtenus dans les différentes configurations testées et une comparaison des indices de clarté obtenus dans ces mêmes configurations montrent que la présence des dispositifs 4 s'accompagne également de gains indéniables en termes d'acoustique perçue.

En outre, le taux d'ondes stationnaires dans la pièce 21 a été réduite en présence des dispositifs 4, ce qui se traduit par une augmentation de l'homogénéité du champ acoustique, cette homogénéité étant importante notamment dans le cas d'une écoute musicale.

Il convient de noter que les performances évoquées ci-dessus ont été obtenues alors que l'équipement de la pièce 21 en dispositifs 4 est très partiel. On peut donc s'attendre à des performances encore plus élevées dans le cas d'un plus grand nombre de dispositifs 4 installés dans la pièce 21, notamment devant la cloison 23.

Sur la figure 6, est représenté un autre dispositif 104 de réduction de pollutions sonores. Dans ce qui suit, on ne décrit que ce qui le distingue du dispositif 4. En outre, une référence utilisée ci-après pour désigner une partie du dispositif 104 semblable ou équivalente à une partie référencée du dispositif 4 est construite en ajoutant 100 à la référence désignant cette partie dans le dispositif 4.

Le panneau acoustique 101 est un panneau sandwich comportant deux couches 113, qui peuvent être faites de ouate ou d'un autre matériau et entre lesquelles se trouve la couche de composite à fibres de verre 112. Ce panneau 101 est monté par l'intermédiaire de deux paires d'organes 103, dans une ouverture 30 délimitée par un support en forme de cadre 102. Le cadre 102 comprend deux montants dont chacun porte une paire d'organes 103 disposés le long d'un bord latéral du panneau 101.

La patte 107 de chaque organe 103 comporte un couple de coudes inversés 31 et 32 qui décalent un crochet 108 vers l'intérieur, par rapport au ressort 106 faisant partie du même organe 103 que ce crochet 108. A cet égard, on notera que les deux organes 103 d'un même côté du panneau 101 diffèrent l'un de l'autre en ce que les coudes 31 et 32 de l'un sont inversés par rapport aux coudes 31 et 32 de l'autre.

Ainsi qu'on peut le voir à la figure 7, les pattes 105 et 107 d'un même organe 103 ne sont pas décalées angulairement l'une de l'autre. Chaque patte 107 comporte un autre couple de coudes inversés 33 et 34, qui s'incurvent dans le plan de la figure 7 et grâce auxquels le crochet 108 d'un organe 103 se trouve dans le prolongement de la patte 105 de cet organe 103.

Sur la figure 8 est représentée une salle dans laquelle sont installées plusieurs rangées horizontales et attenantes de dispositifs 204 de réduction de pollutions sonores. Ces dispositifs 204 sont portés par un mur 202 de la salle. Semblables entre eux, ils sont selon un troisième mode de réalisation de l'invention. Dans ce qui suit, on ne décrit que ce qui les distingue d'un dispositif 4. En outre, une référence utilisée pour désigner une partie d'un dispositif 204 semblable ou équivalente à une partie référencée du dispositif 4 est construite en ajoutant deux cents à la référence repérant cette partie dans le dispositif 4.

Ainsi qu'on peut le voir à la figure 9, le panneau 201 d'un dispositif 204 est une pièce d'un seul tenant, qui est moulée par compression et dont le matériau sensiblement homogène est un agglomérat de fibres, telles que des fibres de verre, unies par un liant polymérique. Sur toute la longueur de sa périphérie, le panneau 201 comporte un rebord 250 qui le rigidifie et qui est dirigé vers l'arrière.

Chaque panneau 201 est monté sur le mur 202 par l'intermédiaire de quatre systèmes de montage, qui sont répartis à ses quatre angles. Ainsi qu'on peut le voir aux figures 10 et 12, chacun de ces systèmes de montage 251A et 251B comporte une embase métallique 252A ou 252B fixée au mur 202 par une vis 211, ainsi qu'au moins un organe de support 203 immobilisé sur cette embase par une clé de verrouillage 253. Les embases métalliques des systèmes de montage 251A ou 251B sont de deux types. Une embase de l'un de ces deux types est référencée 252A à la figure 10. Une embase de l'autre type est référencée 252B à la figure 12.

Ainsi qu'on peut le voir à la figure 10, chaque embase 252A comporte une seule branche 254, qui relie rigidement un anneau de fixation 255 à une portion 256 de montage d'un organe 203. L'anneau 255 est prévu pour la fixation de l'embase 252A par serrage contre le mur 202, au moyen d'une vis 21 dont la tige passe dans cet anneau. La portion 256 présente la forme d'un renflement et comporte des moyens de verrouillage grâce auxquels une clé 253 pourvus de moyens complémentaires peut être immobilisée dans une position de retenue d'un organe 203. Ces moyens de verrouillage, connus en eux-mêmes, sont masqués par la clé 253 à la figure 10. Par exemple, ils peuvent être du type rampe hélicoïdale.

Un organe 203 est représenté seul à la figure 11. Sa portion 209 est un anneau ouvert latéralement, qui ne s'étend que sur un demi-tour. Elle se prolonge par une boucle de sécurité 260 qui entoure la patte 207 de manière à en limiter le débattement angulaire et qui forme donc une butée pour cette patte 207. En particulier, la boucle 260 empêche que la patte 207 puisse être basculée d'une quantité trop importante vers l'avant, c'est-à-dire dans le sens de la flèche B', ce qui pourrait conduire à une détérioration de l'organe 203, par exemple dans le cas d'une traction trop importante sur un panneau 201 du fait d'un geste maladroit ou d'un accrochage accidentel de ce panneau par une personne ou un objet en mouvement.

Un coude 261 sensiblement à angle droit relie la patte 207 au crochet 208, grâce à quoi ce crochet 208 est basculé d'un quart de tour par rapport à la patte 207, de manière à être en saillie vers l'avant et à pouvoir de ce fait être inséré dans un clip de retenue 262 rigidement associé au rebord 250 d'un panneau 201. Chaque panneau 201 possède quatre clips 262, dans lesquels quatre crochets 208 s'insèrent lors du montage de ce panneau, de manière à y être ensuite retenus.

Chaque embase 252A fait partie de l'un de plusieurs systèmes de montage 251A, qui se trouvent aux extrémités gauche et droite des rangées de panneaux 201. Chaque système de montage 251B est placé au niveau d'une fente de séparation entre deux panneaux 201 consécutifs.

Sur la figure 12 est représenté un tel système de montage 251B, qui participe au support de deux panneaux 201 consécutifs et attenants d'une même rangée horizontale de panneaux 201. A cet effet, son embase 252B porte deux organes 203, dont chacun supporte en partie l'un de ces deux panneaux 201. Cette embase 252B comporte deux portions de montage 256 et deux branches 254, dont chacune relie un unique anneau 255 à l'une de ces deux portions 256. Dans chaque portion de montage 256, la demi-boucle 209 de l'un des deux organes 203 est fixée rigidement par une clé 253.

Une seule action, simple à effectuer, mène au verrouillage d'une clé 253 dans sa position de retenue d'un organe 203, après qu'une tête de cette clé a été insérée dans une portion de montage 256. Cette action consiste à faire pivoter d'un quart de tour la clé 253, ce qu'illustre la flèche A à la figure 13.

Bien que elles soient avantageuses en termes de facilité de montage, les clés 253 peuvent être remplacées pas des vis traditionnelles, moyennant une adaptation en conséquence des portions 256.

L'invention ne se limite pas aux modes de réalisation décrits précédemment. En particulier, le nombre d'organes 3 ou 103 dans un dispositif 4 ou 104 peut être différent de ceux mentionnés précédemment.

Par ailleurs, la patte 5 ou 105 d'un organe 3 ou 103 peut être fixée au panneau acoustique 1 ou 101, auquel cas le crochet 8 ou 108 de cet organe est accroché à un axe fixé au support 2 ou 102.

En outre, la patte 7 ou 107 peut former la portion ressort de l'organe 3 ou 103 ou, à tout le moins, en faire partie, en pouvant être courbée de manière élastique.

Egalement, les organes 3 peuvent ne pas être réalisés dans un fil métallique. Par exemple, ils peuvent être réalisés en polymère, par injection, auquel cas ils peuvent être d'un seul tenant avec une partie du panneau acoustique.

De plus, le panneau acoustique 1 ou 101 peut ne comporter qu'une seule couche 12 ou 13 ou 112 ou 113. Il peut également en posséder plus de trois.

## Revendications

1. Dispositif de réduction de pollutions sonores, comprenant un panneau acoustique (1 ; 101 ; 201) et au moins un organe (3 ; 103 ; 203) de support de ce panneau (1 ; 101 ; 201) de manière élastique, cet organe de support (3 ; 103 ; 203) comportant des premiers et deuxièmes moyens de montage (8 ; 108 ; 208) pour son installation entre un support (2 ; 102 ; 202) et le panneau acoustique (1 ; 101 ; 201), ainsi qu'une partie ressort (6 ; 106) située entre les premiers et les deuxièmes moyens de montage, **caractérisé en ce que** ledit organe de support (3 ; 103 ; 203) comporte une patte (7 ; 107 ; 207) dont une extrémité (7A) est reliée aux deuxièmes moyens de montage (5 ; 105 ; 209) et qui, à distance de cette extrémité (7A), porte les premiers moyens de montage (8 ; 108 ; 208) de telle manière qu'un déplacement (D) du panneau acoustique (1 ; 101 ; 201) perpendiculairement à ses faces principales (14A, 14B) soit autorisé par une déformation élastique de la partie ressort (6 ; 106) dans le sens d'un basculement (B) de la patte (7 ; 107 ; 207) par rapport aux deuxièmes moyens de montage (5 ; 105 ; 209).

2. Dispositif selon la revendication 1, **caractérisé en ce que** la partie ressort comprend un ressort hélicoïdal (6 ; 106) reliant la patte (7 ; 107 ; 207) aux deuxièmes moyens de montage (5 ; 105 ; 209).

3. Dispositif selon la revendication 2, **caractérisé en ce que** le ressort (6 ; 106) comprend plusieurs spires non jointives.

4. Dispositif selon l'une quelconque des revendications 2 et 3, **caractérisé en ce que** ladite patte (7 ; 107 ; 207) est sensiblement orthogonale à un axe (X₁-X'₁) du ressort (6 ; 106).

5. Dispositif selon l'une quelconque des revendications 2 à 4, **caractérisé en ce que** ledit organe de support (3 ; 103 ; 203) comprend un fil métallique mis en forme de manière à comprendre au moins deux portions se prolongeant mutuellement, à savoir une portion formant ledit ressort (6 ; 106) et une portion formant ladite patte (7 ; 107 ; 207).

6. Dispositif selon la revendication 5, **caractérisé en ce que** le fil métallique de l'organe de support (203) comporte une portion (260) limitant ledit basculement de la patte (207) au moins dans un sens, en formant une butée pour cette patte.

7. Dispositif selon l'une quelconque des revendications précédentes, **caractérisé en ce que** lesdits premiers moyens de montage (8 ; 108 ; 208, 262) sont prévus pour former une liaison autorisant un pivotement autour d'un axe de pivotement (X₂-X'₂) sensiblement parallèle au panneau acoustique (1 ; 101 ; 201).

8. Dispositif selon la revendication 7, **caractérisé en ce que** lesdits premiers moyens de montage comportent un crochet (8 ; 108) recourbé autour dudit axe de pivotement (X₂-X'₂).

9. Dispositif selon l'une quelconque des revendications 7 et 8, **caractérisé en ce que** lesdits deuxièmes moyens de montage (7 ; 107 ; 207) sont prévus pour former une liaison sans possibilité de basculement de l'organe de support (3 ; 103 ; 203) autour d'un axe parallèle audit axe de pivotement (X₂-X'₂).

10. Dispositif selon la revendication 9, **caractérisé en ce que** lesdits deuxièmes moyens de montage comportent une boucle rigide (9 ; 209) délimitant un passage (10) pour un organe de serrage de cette boucle contre une surface.

11. Installation, comportant un support (2 ; 102 ; 202), **caractérisée en ce qu'**elle comporte un dispositif (4 ; 104 ; 204) qui est selon l'une quelconque des revendications précédentes et dont le panneau acoustique (1 ; 101 ; 201) est monté sur le support (2 ; 102 ; 202) de manière à être sensiblement vertical, par l'intermédiaire notamment d'au moins un exemplaire de l'organe de support (3 ; 103 ; 203).

12. Installation selon la revendication 11, **caractérisée en ce qu'**une face principale (14A) du panneau acoustique (1 ; 201) est tournée vers une paroi (2 ; 202) du support et séparée de cette paroi (2 ; 202) par une lame d'air (15).

13. Installation selon l'une quelconque des revendications 1 et 12, **caractérisée en ce que** lesdits premiers moyens de montage (8 ; 108 ; 208) se trouvent à une extrémité inférieure de ladite patte (7 ; 107 ; 207) de manière que cette patte (7 ; 107 ; 207) soit essentiellement sollicitée longitudinalement par le poids du panneau acoustique (1 ; 101 ; 201).

14. Installation selon la revendication 13, **caractérisée en ce que** le dispositif (4 ; 104 ; 204) de réduction de pollutions sonores est selon l'une quelconque des revendications 2 à 5, ledit ressort comportant un axe (X₁-X'₁) sensiblement horizontal.

15. Installation selon l'une quelconque des revendications 11 à 14, **caractérisée en ce que** le dispositif (4 ; 104 ; 204) de réduction de pollutions sonores est selon l'une quelconque des revendications 2 à 5 et **en ce que** ladite déformation élastique autorisant un déplacement (D) du panneau acoustique (1 ; 101 ; 201) perpendiculairement à ses faces principales (14A, 14B) s'effectue dans le sens d'une rotation de première et deuxième extrémités du ressort (6 ; 106) l'une par rapport à l'autre, autour d'un axe (X₁-X'₁) de ce ressort.

16. Installation selon l'une quelconque des revendications 11 à 15, **caractérisée en ce qu'**un déplacement (V) du panneau acoustique (1 ; 101 ; 201) parallèlement à ses faces principales (14A, 14B) est autorisé par une déformation élastique de la partie ressort (6 ; 106) dans le sens d'un basculement (F₂) de la patte (7 ; 107 ; 207) par rapport aux deuxièmes moyens de montage (5 ; 105 ; 209).

## Patentansprüche

1. Vorrichtung zur Reduzierung von Lärmbelastungen, eine Schalldämmplatte (1; 101; 201) und mindestens ein Teil (3; 103; 203) zur elastischen Halterung dieser Platte (1; 101; 201) umfassend, wobei dieses Halterungsteil (3; 103; 203) erste und zweite Montagemittel (8; 108; 208) für deren Installation zwischen einer Unterlage (2; 102; 202) und der Schalldämmplatte (1; 101; 201) sowie einen Federabschnitt (6; 106) aufweist, der sich zwischen den ersten und zweiten Montagemitteln befindet, **dadurch gekennzeichnet, dass** das Halterungsteil (3; 103; 203) eine Klammer (7; 107; 207) aufweist, von der ein Ende (7A) mit zweiten Montagemitteln (5; 105; 209) verbunden ist, und die im Abstand von diesem Ende (7A) die ersten Montagemittel (8; 108; 208) auf eine solche Weise trägt, dass eine Verlagerung (D) der Schalldämmplatte (1; 101; 201) senkrecht zu ihren Hauptseiten (14A, 14B) durch eine elastische Verformung des Federabschnitts (6; 106) in der Richtung einer Kippbewegung (B) der Klammer (7; 107; 207) in Bezug auf die zweiten Montagemittel (5; 105; 209) zugelassen wird.

2. Vorrichtung nach Anspruch 1, **dadurch gekennzeichnet, dass** der Federabschnitt eine Schraubenfeder (6; 106) aufweist, die die Klammer (7; 107; 207) mit den zweiten Montagemitteln (5; 105; 209) verbindet.

3. Vorrichtung nach Anspruch 2, **dadurch gekennzeichnet, dass** die Feder (6; 106) mehrere nicht aneinander anliegende Windungen aufweist.

4. Vorrichtung nach einem der Ansprüche 2 und 3, **dadurch gekennzeichnet, dass** die Klammer (7; 107; 207) im Wesentlichen orthogonal zu einer Achse (X₁-X'₁) der Feder (6; 106) ist.

5. Vorrichtung nach einem der Ansprüche 2 bis 4, **dadurch gekennzeichnet, dass** das Halterungsteil (3; 103; 203) einen Metalldraht aufweist, der so geformt ist, dass er mindestens zwei Abschnitte aufweist, die jeweils verlängert sind, und zwar einen Abschnitt, der die Feder (6; 106) bildet, und einen Abschnitt, der die Klammer (7; 107; 207) bildet.

6. Vorrichtung nach Anspruch 5, **dadurch gekennzeichnet, dass** der Metalldraht des Halterungsteils (203) einen Abschnitt (260) aufweist, der die Kippbewegung der Klammer (207) zumindest in einer Richtung einschränkt, indem er einen Anschlag für diese Klammer bildet.

7. Vorrichtung nach einem der vorhergehenden Ansprüche, **dadurch gekennzeichnet, dass** die ersten Montagemittel (8; 108; 208, 262) dazu vorgesehen sind, eine Verbindung herzustellen, die ein zur Schalldämmplatte (1; 101; 201) im Wesentlichen paralleles Verschwenken um eine Schwenkachse (X₂-X'₂) zulässt.

8. Vorrichtung nach Anspruch 7, **dadurch gekennzeichnet, dass** die ersten Montagemittel einen Haken (8; 108) umfassen, der um die Schwenkachse (X₂-X'₂) herum gebogen ist.

9. Vorrichtung nach einem der Ansprüche 7 und 8, **dadurch gekennzeichnet, dass** die zweiten Montagemittel (7; 107; 207) dazu vorgesehen sind, eine Verbindung ohne Kippmöglichkeit des Halterungsteils (3; 103; 203) um eine zur Schwenkachse (X₂-X'₂) parallele Achse herzustellen.

10. Vorrichtung nach Anspruch 9, **dadurch gekennzeichnet, dass** die zweiten Montagemittel eine starre Öse (9; 209) umfassen, die einen Durchgang (10) für ein Festklemmteil dieser Öse an einer Fläche begrenzt.

11. Einrichtung, eine Unterlage (2; 102; 202) umfassend, **dadurch gekennzeichnet, dass** sie eine Vorrichtung (4; 104; 204) aufweist, die nach einem der vorhergehenden Ansprüche ist, und deren Schalldämmplatte (1; 101; 201) im Wesentlichen vertikal insbesondere mittels mindestens eines Exemplars des Halterungsteils (3; 103; 203) an der Unterlage (2; 102; 202) angebracht ist.

12. Einrichtung nach Anspruch 11, **dadurch gekennzeichnet, dass** eine Hauptseite (14A) der Schalldämmplatte (1; 201) zu einer Tragwand (2; 202) gewandt und durch einen Luftspalt (15) von dieser Wand (2; 202) getrennt ist.

13. Einrichtung nach einem der Ansprüche 11 und 12, **dadurch gekennzeichnet, dass** sich die ersten Montagemittel (8; 108; 208) derart an einem unteren Ende der Klammer (7; 107; 207) befinden, dass diese Klammer (7; 107; 207) im Wesentlichen der Länge nach durch das Gewicht der Schalldämmplatte (1; 101; 201) beaufschlagt ist.

14. Einrichtung nach Anspruch 13, **dadurch gekennzeichnet, dass** die Vorrichtung (4; 104; 204) zur Reduzierung von Lärmbelastungen nach einem der Ansprüche 2 bis 5 ist, wobei die Feder eine im Wesentlichen horizontale Achse (X₁-X'₁) aufweist.

15. Einrichtung nach einem der Ansprüche 11 bis 14, **dadurch gekennzeichnet, dass** die Vorrichtung (4; 104; 204) zur Reduzierung von Lärmbelastungen nach einem der Ansprüche 2 bis 5 ist, und dass die elastische Verformung, die eine Verlagerung (D) der Schalldämmplatte (1; 101; 201) senkrecht zu ihren Hauptseiten (14A, 14B) zulässt, in der Richtung einer Drehung des ersten und zweiten Endes der Feder (6; 106) in Bezug aufeinander um eine Achse (X₁-X'₁) dieser Feder stattfindet.

16. Einrichtung nach einem der Ansprüche 11 bis 15, **dadurch gekennzeichnet, dass** eine Verlagerung (V) der Schalldämmplatte (1; 101; 201) parallel zu ihren Hauptseiten (14A, 14B) durch eine elastische Verformung des Federabschnitts (6; 106) in der Richtung einer Kippbewegung (F₂) der Klammer (7;107;207) in Bezug auf die zweiten Montagemittel (5; 105; 209) zugelassen wird.

## Claims

1. Device for reducing noise pollution, comprising an acoustic panel (1; 101; 201) and at least one member (3; 103; 203) for elastically holding this panel (1; 101; 201), this holding member (3; 103; 203) comprising first and second mounting means (8; 108; 208) for installing the same between a support (2; 102; 202) and the acoustic panel (1; 101; 201) and a spring portion (6; 106) provided between the first and second mounting means, **characterized in that** said holding member (3; 103; 203) comprises a tab (7; 107; 207) having one end (7A) connected to the second mounting means (5; 105; 209) and bearing, at a distance from said end (7A), the first mounting means (8; 108; 208) so that a movement (D) of the acoustic panel (1; 101; 201) perpendicularly to the main faces (14A, 14B) thereof is permitted by an elastic deformation of the spring portion (6; 106) in the tilting direction (B) of tab (7; 107; 207) relative to the second mounting means (5; 105; 209).

2. Device as claimed in claim 1, **characterized in that** the spring portion comprises a coil spring (6 ; 106) which links tab (7 ; 107 ; 207) to second mounting means (5 ; 105 ; 209).

3. Device as claimed in claim 2, **characterized in that** spring (6; 106) comprises several non-adjacent turns.

4. Device as claimed in either of claims 2 and 3, **characterized in that** said tab (7 ; 107 ; 207) is substantially orthogonal to an axis (X₁-X'₁) of spring (6 ; 106).

5. Device as claimed in any of claims 2 to 4, **characterized in that** said holding member (3; 103; 203) comprises a metal wire shaped to comprise at least two portions which extend jointly, namely one portion which forms said spring (6; 106) and one portion which forms said tab (7; 107; 207).

6. Device as claimed in claim 5, **characterized in that** the metal wire of holding member (203) comprises a portion (260) which limits said tilting of tab (207) in at least one direction by forming a limit stop for that tab.

7. Device as claimed in any of the above claims, **characterized in that** said first mounting means (8 ; 108 ; 208, 262) are provided to form a link which allows swiveling around a swivel axis (X₂-X'₂) which is substantially parallel to acoustic panel (1 ; 101 ; 201).

8. Device as claimed in claim 7, **characterized in that** said first mounting means comprise a hook (8; 108) curved around said swivel axis (X₂-X'₂).

9. Device as claimed in either of claims 7 and 8, **characterized in that** said second mounting means (7; 107; 207) are provided to form a link which makes it impossible for the holding member (3; 103; 203) to tilt around an axis which is parallel to said swivel axis (X₂-X'₂).

10. Device as claimed in claim 9, **characterized in that** said second mounting means comprise a rigid loop (9; 209) which delimits a space (10) through which an element for clamping that loop against a surface can pass.

11. Equipment comprising a support (2; 102; 202), **characterized in that** it comprises a device (4; 104; 204) which is in accordance with any of the above claims and the acoustic panel (1; 101; 201) whereof is mounted on support (2; 102; 202) so that it is substantially vertical by means, in particular, of at least one example of holding member (3; 103; 203).

12. Equipment as claimed in claim 11, **characterized in that** main face (14A) of acoustic panel (1; 201) faces towards wall (2; 202) of the support and is separated from this wall (2; 202) by an air gap (15).

13. Equipment as claimed in either of claims 11 and 12, **characterized in that** said first mounting means (8 ; 108 ; 208) are located at a lower end of said tab (7 ; 107 ; 207) so that this tab (7 ; 107 ; 207) is essentially longitudinally stressed by the weight of acoustic panel (1 ; 101 ; 201).

14. Equipment as claimed in claim 13, **characterized in that** device (4 ; 104 ; 204) for reducing noise pollution is in accordance with any of claims 2 to 5, said spring comprising an axis (X₁-X'₁) which is substantially horizontal.

15. Equipment as claimed in any of claims 11 to 14, **characterized in that** device (4; 104; 204) for reducing noise pollution is in accordance with any of claims 2 to 5 and **in that** said elastic deformation allowing movement (D) of acoustic panel (1; 101; 201) perpendicularly to its main faces (14A, 14B) takes place in the direction of rotation of the first and second ends of spring (6; 106) relative to each other around axis (X₁-X'₁) of that spring.

16. Equipment as claimed in any of claims 11 to 15, **characterized in that** movement (V) of acoustic panel (1; 101; 201) parallel to its main faces (14A, 14B) is allowed by elastic deformation of spring portion (6; 106) in the tilting direction (F₂) of tab (7; 107; 207) relative to second mounting means (5; 105; 209).
